# EUROPÄISCHE PATENTSCHRIFT

(11) **EP 1 380 693 B1**
(45) Veröffentlichungstag und Bekanntmachung des Hinweises auf die Patenterteilung: **13.02.2008**
(21) Anmeldenummer: 03450163.5
(22) Anmeldetag: 03.07.2003
(51) Int. Cl.: E01F 9/015

(54) **Wildwarnvorrichtung**
Animal warning device
Dispositif avertisseur pour animaux

(30) Priorität: 08.07.2002 AT 10202002
(43) Veröffentlichungstag der Anmeldung: 14.01.2004
(73) Patentinhaber: Kaltenhauser, Elke, 9131 Grafenstein (AT)
(72) Erfinder: Kaltenhauser, Karl, 9131 Grafenstein (AT)
(74) Vertreter: Beer, Manfred

(56) Entgegenhaltungen:
- AT-B- 409 771
- FR-A- 2 756 300
- GB-A- 2 113 280
- PATENT ABSTRACTS OF JAPAN Bd. 2000, Nr. 09, 13. Oktober 2000 (2000-10-13) & JP 2000 170127 A (IWAKI TEKKO:KK), 20. Juni 2000 (2000-06-20)

## Beschreibung

Die Erfindung betrifft eine Warnvorrichtung mit mindestens einem Reflektor, wobei der Reflektor an einem horizontalen Schenkel eines Bügels, der an einem Leitpflock, Geländer, Leitschiene oder sonstigen Straßeneinbau montiert ist, frei beweglich montiert ist.

Herkömmliche Wildwarnvorrichtungen sind an Leitpflöcken, an Geländern, an Leitschienen und sonstigen Straßeneinbauten fix montiert und reflektieren Licht herannahender Fahrzeuge in das Umfeld des Straßenrandes gleichmäßig weiter, wodurch sich beim Wild ein Gewöhnungseffekt einstellt und die ursprünglich abschreckende Wirkung verloren geht.

Eine Wildwarnvorrichtung der eingangs genannten Gattung ist aus der DE 201 11 535 U bekannt. Die Reflektoren sind bei dieser bekannten Vorrichtung Reflektorstäbe, die ringsum mit Reflektorfolie beschichtet sind. Dabei sind die Reflektorstäbe pendelnd aufgehängt, so dass die zuvor geschilderten Nachteile nicht auftreten.

Der Erfindung liegt die Aufgabe zugrunde, eine Wildwarnvorrichtung der eingangs genannten Gattung anzugeben, welche eine verbesserte Wirkung aufweist.

Gelöst wird diese Aufgabe erfindungsgemäß mit einer Warnvorrichtung, welche die Merkmale von Anspruch 1 aufweist.

Durch die erfindungsgemäße Ausgestaltung der Wildwarnvorrichtung wird der Reflektor durch Luftbewegungen, die durch Natureinflüsse (Luftströmung, wie Wind) und/oder durch vorbeifahrende Fahrzeuge verursacht werden, bewegt, so daß das Licht des Fahrzeuges durch die Reflexion und die Bewegung der Reflektoren in Form von Lichtblitzen an das Umfeld des Straßenrandes ungleichmäßig weitergegeben wird. Unrhythmische Bewegungen des Reflektors und damit unrhythmische Reflexionen der erfindungsgemäßen Wildwarnvorrichtung ergeben beim Wild keinen Gewöhnungseffekt, so daß die abschreckende Wirkung erhalten bleibt.

Bevorzugte und vorteilhafte Ausgestaltungen der erfindungsgemäßen Wildwarnvorrichtung sind Gegenstand der Unteransprüche.

Weitere Einzelheiten der Erfindung ergeben sich aus der nachstehenden Beschreibung von Ausführungsbeispielen unter Bezugnahme auf die Zeichnung, in der schematisch Ausführungsbeispiele der erfindungsgemäßen Wildwarnvorrichtung in Schrägansicht dargestellt sind.

Es zeigt:
Fig. 1 eine erste Ausführungsform der (Wild-)Warnvorrichtung, bei welcher der Reflektor über ein Seil oder eine Schnur aufgehängt ist und
Fig. 2 eine Ausführungsform der (Wild-)Warnvorrichtung, bei welcher der Reflektor über eine Kette aufgehängt ist.

Bei der in Fig. 1 gezeigten Ausführungsform einer erfindungsgemäßen Wildwarnvorrichtung besteht diese aus einem Haltebügel 1 aus Metall oder Kunststoff, der mit seinem lotrechten Schenkel 3 an Leitpflökken, an Geländern, Leitschienen und sonstigen Straßeneinbauten befestigt werden kann.

Am in der Gebrauchslage horizontalen Schenkel 2 des Haltebügels 1 ist freihängend ein Reflektor 8 befestigt.

Im Ausführungsbeispiel ist der Reflektor 8 über ein schnurartiges Element 4, z.B. eine Schnur oder ein Seil, am horizontalen Schenkel 2 des Haltebügels 1 befestigt.

Der Reflektor 8 besteht aus zwei einander kreuzenden Armen, an deren äußeren Enden reflektierende Folien 9 befestigt sind. Zur Befestigung des Reflektors 8 am horizontalen Arm 2 des Haltebügels 1 ist das schnurartige Element 4 durch ein Loch 7 im horizontalen Schenkel 2 des Haltebügels 1 gezogen und zu einer Schlaufe 5 gebogen, die mit Hilfe einer Klemme 6 fixiert ist. Das schnurartige Element 4 kann sich im Loch 7 des Schenkels 2 drehen. Das untere Ende des schnurartigen Elementes 4 wird durch einen Kanal 12 im Bereich der Kreuzung der Arme des Reflektors 8 durch den Reflektor 8 gezogen, zu einer Schlaufe 10 geformt und die Schlaufe 10 mit Hilfe einer Klemme 11 fixiert. So ist der Reflektor 8 gegenüber dem schnurartigen Element 4 frei drehbar. Überdies kann der Reflektor 8 zusätzlich zu dieser Drehbewegung pendelnde Bewegungen ausführen.

Bei der in Fig. 2 gezeigten Ausführungsform ist der Reflektor 8 über eine Kette 14 am waagrechten Schenkel 2 des Haltebügels 1 aufgehängt. Im Einzelnen ist das oberste Kettenglied der Kette 14 über einen Splint 15 am Schenkel 2 befestigt. Hiezu wird der Splint 15 durch das Loch 7 im horizontalen Schenkel 2 und durch eine Hülse 16 mit unten seitlich abstehendem Flansch gesteckt, nachdem das oberste Kettenglied in dem ringförmigen Teil des Splint 15, der unterhalb des waagrechten Schenkels 2 des Bügels 1 angeordnet ist, aufgenommen worden ist. Dann werden die Enden des Splintes 15 wie in Fig. 2 gezeigt umgebogen. So ist das obere Ende der Kette 14 drehbar am Schenkel 2 des Bügels 1 festgelegt.

Das untere Endglied der Kette 14 ist in einem zu einem Ring verformten Ende eines Drahtstückes 10' aufgenommen. Das Drahtstück 10' ist durch die mittige Öffnung (Kanal) 12 des Reflektors 8 gesteckt. Über das unten aus dem Reflektor 8 herausstehende Ende des Drahtstückes 10' ist eine Hülse 11' mit oben von ihr seitlich abstehendem Flansch gesteckt und das überstehende Ende des Drahtes 10' ist umgebogen. So ist der Reflektor 8 relativ zur Kette 14 frei drehbar und kann zusätzlich pendelnde Bewegungen ausführen.

Zusammenfassend kann ein Ausführungsbeispiel der Erfindung wie folgt dargestellt werden:

Eine Wildwarnvorrichtung, bestehend aus einem Haltebügel 1 und einem Reflektor 8 mit mindestens einem Arm, der über ein Seil oder eine Kette 14 an dem Haltebügel 1 befestigt ist. An den Armen des Reflektors 8 sind reflektierende Folien 9 angeordnet. Dadurch, daß der Reflektor 8 freihängend und beweglich am Haltebügel 1 montiert ist, wird Licht herannahender Fahrzeuge unrhythmisch in das Umfeld des Straßenrandes weitergegeben, so daß kein Gewöhnungseffekt beim Wild eintritt.

## Patentansprüche

1. Warnvorrichtung mit mindestens einem Reflektor (8), wobei der Reflektor (8) an einem horizontalen Schenkel (2) eines Bügels (1), der an einem ortsfesten Bauteil, wie einem Leitpflock, Geländer, Leitschiene oder sonstigen Straßeneinbauteil montiert ist, frei beweglich montiert ist, **dadurch gekennzeichnet, daß** der Reflektor (8) zwei einander kreuzende Arme besitzt, die an ihren äußeren Enden mit reflektierender Folie (9) ausgestattet sind.

2. Vorrichtung nach Anspruch 1, **dadurch gekennzeichnet, daß** der Bügel (1) gewinkelt ist, und über seinen lotrechten Schenkel (3) am ortsfesten Bauteil befestigt ist.

3. Vorrichtung nach Anspruch 1 oder 2, **dadurch gekennzeichnet, daß** der Reflektor (8) mit dem horizontalen Schenkel (2) des Bügels (1) über ein langgestrecktes flexibles Element (4, 14') verbunden ist.

4. Vorrichtung nach Anspruch 3, **dadurch gekennzeichnet, daß** das Element (4) ein schnurartiges Element, wie eine Schnur, eine Kette (14) oder ein Seil, ist.

5. Vorrichtung nach Anspruch 3 oder 4, **dadurch gekennzeichnet, daß** das langgestreckte Element (4, 14') durch ein Loch (7) im horizontalen Schenkel (3) des Bügels (1) geführt ist.

6. Vorrichtung nach Anspruch 5, **dadurch gekennzeichnet, daß** das Seil (4) im Loch (7) drehbar aufgenommen ist.

7. Vorrichtung nach einem der Ansprüche 3 bis 6, **dadurch gekennzeichnet, daß** das langgestreckte Element (4) durch einen Kanal (12), der im Kreuzungsbereich der Arme des Reflektors (8) angeordnet ist, gesteckt ist.

8. Vorrichtung nach Anspruch 7, **dadurch gekennzeichnet, daß** das langgestreckte Element (4) im Kanal (12) drehbar aufgenommen ist.

9. Vorrichtung nach einem der Ansprüche 4 bis 8, **dadurch gekennzeichnet, daß** das obere Endglied der Kette (14) über einen Splint (15) im Loch (7) des horizontalen Schenkels (2) des Bügels (1) befestigt ist.

10. Vorrichtung nach Anspruch 9, **dadurch gekennzeichnet, daß** über das oberhalb des Schenkels (2) angeordnete Ende des Splintes (15) eine Hülse (16) mit am Schenkel (2) aufliegenden Flansch gesteckt ist.

11. Vorrichtung nach Anspruch 9 oder 10, **dadurch gekennzeichnet, daß** das untere Endglied der Kette (14) an einen drehbar durch einen Kanal (12) des Reflektors (8) gesteckten Stift (10') befestigt ist.

12. Vorrichtung nach Anspruch 11, **dadurch gekennzeichnet, daß** über das unterhalb des Reflektors (8) überstehende Ende des Stiftes (10') eine Hülse (11') mit am Reflektor (8) anliegenden Flansch gesteckt ist.

## Claims

1. A warning device having at least one reflector (8), such that the reflector (8) is freely movably mounted on a horizontal leg (2) of a strap (1), which is in turn mounted on a stationary part such as a rail, a peg rail, a guide rail or some other road installation, **characterized in that** the reflector (8) has two intersecting arms, each furnished with a reflective film (9) on their outer ends.

2. The device according to Claim 1, **characterized in that** this strap (1) is angled and is attached by its perpendicular leg (3) to the stationary part.

3. The device according to Claim 1 or 2, **characterized in that** the reflector (8) is connected to the horizontal leg (2) of the strap (1) via an elongated flexible element (4, 14').

4. The device according to Claim 3, **characterized in that** the element (4) is a cord-like element such as a cord, a chain (14) or a cable.

5. The device according to Claim 3 or 4, **characterized in that** the elongated element (4, 14') is passed through a hole (7) in the horizontal leg (3) of the strap (1).

6. The device according to Claim 5, **characterized in that** the cable (4) is rotatably accommodated in the hole (7).

7. The device according to any one of Claims 3 through 6, **characterized in that** the elongated element (4) is inserted through a channel (12) provided in the area of intersection of the arms of the reflector (8).

8. The device according to Claim 7, **characterized in that** the elongated element (4) is rotatably accommodated in the channel (12).

9. The device according to any one of Claims 4 through 8, **characterized in that** the upper end link of the chain (14) is attached in the hole (7) of the horizontal leg (2) of the strap (1) via a splint (15).

10. The device according to Claim 9, **characterized in that** a sleeve (16) is attached to the leg (2) with a flange via the end of the splint (15) above the leg (2).

11. The device according to Claim 9 or 10, **characterized in that** the lower end link of the chain (14) is attached to a pin (10') which is rotatably mounted through a channel (12) of the reflector (8).

12. The device according to Claim 11, **characterized in that** a sleeve (11') with a flange in contact with the reflector (8) is inserted through the end of the pin (10') protruding beneath the reflector (8).

## Revendications

1. Dispositif avertisseur avec au moins un réflecteur (8), le réflecteur (8) étant monté de façon mobile sur la branche horizontale (2) d'un étrier (1), qui est lui-même monté sur une élément de construction stationnaire, tel qu'un piquet, une balustrade, un contre-rail ou autre élément intégré à l'urbanisme, **caractérisé en ce que** le réflecteur (8) possède deux bras en croix, qui sont dotés d'un film réfléchissant (9) à leurs extrémités extérieures.

2. Dispositif selon la revendication 1, **caractérisé en ce que** l'étrier (1) est coudé et fixé à l'élément stationnaire par sa branche verticale (3).

3. Dispositif selon la revendication 1 ou 2, **caractérisé en ce que** le réflecteur (8) est relié à une branche horizontale (2) de l'étrier (1) par l'intermédiaire d'un élément flexible étiré en longueur (4, 14').

4. Dispositif selon la revendication 3, **caractérisé en ce que** l'élément (4) est un élément du genre corde, tel qu'un morceau de cordon, une chaîne (14) ou un câble.

5. Dispositif selon la revendication 3 ou 4,
**caractérisé en ce que** l'élément étiré en longueur (4, 14') traverse un orifice (7) situé dans la branche horizontale (3) de l'étrier (1).

6. Dispositif selon la revendication 5, **caractérisé en ce que** le câble (4) est admis de façon rotative dans l'orifice (7).

7. Dispositif selon l'une des revendications 3 à 6, **caractérisé en ce que** l'élément étiré en longueur (4) est introduit dans un tube (12) disposé dans la région en croix des bras du réflecteur (8).

8. Dispositif selon la revendication 7, **caractérisé en ce que** l'élément étiré en longueur (4) est admis de façon rotative dans le tube (12).

9. Dispositif selon l'une des revendications 4 à 8, **caractérisé en ce que** le segment terminal du haut de la chaîne (14) est fixé dans le trou (7) de la branche horizontale (2) de l'étrier (1) par le biais d'une goupille fendue (15).

10. Dispositif selon la revendication 9, **caractérisé en ce qu'**une douille (16), dont le rebord repose sur la branche (2), soit enfoncée sur l'extrémité de la goupille fendue (15) disposée au-dessus de la branche (2).

11. Dispositif selon la revendication 9 ou 10, **caractérisé en ce que** le segment terminal du bas de la chaîne (14) est fixé à une tige (10') enfoncée de manière rotative dans un tube (12) du réflecteur (8).

12. Dispositif selon la revendication 11, **caractérisé en ce qu'**une douille (11'), dont le rebord repose sur le réflecteur (8), est enfoncée sur l'extrémité saillante de la tige (10') qui dépasse en-dessous du réflecteur (8).
